# EUROPÄISCHE PATENTSCHRIFT

(11) **EP 1 394 301 B1**
(45) Veröffentlichungstag und Bekanntmachung des Hinweises auf die Patenterteilung: **07.06.2006**
(21) Anmeldenummer: 02018886.8
(22) Anmeldetag: 24.08.2002
(51) Int. Cl.: D03D 39/18, B26D 5/00

(54) **Verfahren und Vorrichtung zum Steuern des Antriebes für den Messerschlitten einer Doppelflorwebmaschine**
Driving device for the blade-holder carriage in a double plush loom
Dispositif d'entraînement pour le chariot porte-lame d'un métier à tisser double peluche

(43) Veröffentlichungstag der Anmeldung: 03.03.2004
(73) Patentinhaber: SCHÖNHERR Textilmaschinenbau GmbH, 09113 Chemnitz (DE)
(72) Erfinder: Gössl, Rainer, Dr., 09387 Jahnsdorf/Erzgebirge (DE); Burkert, Martin, 95444 Bayreuth (DE)
(74) Vertreter: Schneider, Manfred

(56) Entgegenhaltungen:
- EP-A- 1 217 115
- DE-A- 3 416 477
- DE-A- 3 816 206
- DE-A- 19 536 002
- DE-C- 10 004 904
- US-A- 4 201 101
- US-A- 4 263 790

## Beschreibung

Die Erfindung betrifft ein Verfahren und eine Vorrichtung zum Steuern des Antriebes des Schneidmessers für das Trennen eines Doppelflorgewebes an Doppelflorwebmaschinen, wobei die Antriebsbewegung eines Servomotors über weitgehend unelastische Übertragungsglieder (z. B. Zahnriemen) auf den parallel zur Gewebeanschlagkante über die Gewebebreite hin und her bewegbaren Messerschlitten mit dem Schneidmesser übertragen wird, wobei der Servomotor mittels Steuerrechner den Messerschlitten nach gespeicherten, abrufbaren und modifizierbaren Antriebsprogrammen eine Bewegung nach vorgegebenen Bewegungsgesetzen erteilt und wobei das Abarbeiten der Antriebsprogramme synchronisiert zur Drehbewegung der Hauptwelle der Doppelflorwebmaschine erfolgt.

Durch die DE 195 36 002 ist eine Antriebsvorrichtung für den Messerschlitten zum Trennen von Ober- und Untergewebe einer Doppelteppich- oder Doppelflorwebmaschine bekannt geworden. Der Messerschlitten wird über ein Antriebsseil angetrieben, dessen beide Enden eine Antriebstrommel in spiratförmigen Nuten umschlingen und schließlich am Ende dieser Nuten mit der Oberfläche der Trommel fest verbunden sind. Diese Antriebstrommel und damit der Messerschlitten werden mittels lagegeregeltem, umschaltbarem Motor (Servomotor) sychron zur Hauptwelle der Webmaschine changierend angetrieben.

Das Messer des Messerschlittens bewegt sich in von Tour zu Tour wechselnden Richtungen über den Bereich der Gewebebreite mit theoretisch gewollt konstanter Geschwindigkeit. Zum Nachschleifen des Messers soll der Messerschlitten außerhalb der Gewebebreite mittels Zusatzhub in den Bereich einer Schleifvorrichtung geführt werden.

Zwischen zwei Schleifvorgängen soll sich ein begrenzter Zeitabschnitt befinden, der nicht weiter beschrieben ist. Die Pausen zwischen zwei Schleifvorgängen sollen jedoch offensichtlich größer sein als ein Doppelhub des Messerschlittens.

Die Ausführung des Schneidvorganges und des Schleifvorganges sind darüber hinaus in diesem Dokument nicht weiter beschrieben. Man geht jedoch davon aus, dass der Messerschlitten zwischen den beiden Seitenkanten des Gewebes mit überwiegend gleichbleibender Geschwindigkeit angetrieben wird.

Der Messerschlitten hat - wie allgemein üblich (vgl. DE 1 075 059, Spalte 2, Satz 1) - seinen Arbeitshub beendet, bevor die Weblade den Schuss oder die Schüsse eines Schusspaares an das Gewebe anschlägt.
Die Nachteile dieser Antriebsanordnung bestehen darin, dass das Antriebsseil für den Messerschlitten, bedingt durch die ständig wechselnde und extreme Belastung, einer Längsschwingung unterliegt, wodurch die Wendeposition nicht mit ausreichender Genauigkeit bestimmt werden kann.

In Abhängigkeit von der Arbeitsgeschwindigkeit der Webmaschine treten Dehnungen des Antriebsseiles von mehreren Dezimetern auf, die vor allem, und dazu unregelmäßig, in den Wendebereichen des Messerschlittens störend wirksam werden. Im Übrigen ist durch dieses elastische Antriebsseil keine kontinuierliche Schnittführung gewährleistet.

Es ist nicht möglich, bei üblicher, hoher Arbeitsgeschwindigkeit der Webmaschine unterschiedliche Wendepositionen mit vertretbar kleinen Überhüben anzufahren, so dass man zuverlässig zwischen den Funktionen "Schneiden" und "Schneiden mit Schleifen" unterscheiden könnte.

Damit eine möglichst exakte Steuerung des Schlittenhubes gewährleistet werden kann, hat man in dieser Phase der Entwicklung die Synchronisation des Antriebes des Messerschlittens durch den Servomotor mit dem Antrieb der Hauptwelle der Webmaschine "elektrisch starr" ("Schleppfehler", max. 1°) gekoppelt. Auch das hat bisher nicht dazu geführt, dass man mit dem Messerschlitten bei üblicher Arbeitsgeschwindigkeit der Webmaschine zuverlässig zwei unterschiedliche Wendepositionen anfahren konnte.

Es ist mit dieser Vorrichtung unmöglich, die Häufigkeit eines zeitweilig unterbrochenen Schleifvorganges in irgend einer Weise kontrollfähig zu gestalten. Man trifft mit dem Messerschlitten nicht zuverlässig die vorgesehene Schleifposition.

Man umging das Problem in der Praxis damit, dass man den Schleifvorgang permanent mit dem normalen Schneidvorgang verband. Bei jedem Schneidhub wurde nach wie vor ein Schleifvorgang ausgeführt. Das Schneidmesser wurde durch die häufigen Schleifvorgänge sehr schnell abgearbeitet. Nachstellvorgänge erforderten viel Zeit und den Stillstand der Maschine in der Wechselzeit.

Die Lebensdauer der Schneidmesser war ausgesprochen gering. In extremen Belastungsfällen musste nach jedem Teppich das Schneidmesser gewechselt werden.

Diesem Mangel abzuhelfen und die Wartung des Messerschlittens in zunehmenden Maße in die automatisierbaren Arbeitsverrichtungen zu übernehmen war Gegenstand der DE 100 04 904 C1 (entspricht EP 1 122 348 A1). Die Antriebsvorrichtung wurde so gestaltet, dass zwischen dem Messerschlitten und der Einheit Geber/Wegmaßstab (Drehwinkelgeber für die Positionssteuerung und Synchronisation des Antriebsmotors für den Messerschlitten) praktisch unelastische, formschlüssig eingefügte Übertragungsglieder (Zahnriemen; Spindel/Mutter oder Kupplung) eingefügt wurden. Diese Vorrichtung bildet die Grundlage für den Oberbegriff des Anspruchs 1.

Diese Ausführungsform gestattete durch die Reduzierung von Übertragungsfehlern bereits eine gewisse Differenzierung der Hübe des Messerschlittens für den Schneidvorgang mit dem periodischen Schleifen einerseits und für den Schneidvorgang mit einem bei niedrigerer Geschwindigkeit auszuführenden Nachstellvorgang andererseits.

Für die bei hoher Arbeitsgeschwindigkeit auszuführende Differenzierung des Hubes zwischen einem reinen Schneidvorgang und einem Schneidvorgang mit Schleifvorgang ist der unkontrollierbare Überhub jedoch immer noch zu groß.

Sichert man eine gleichbleibende, möglichst niedrige Schneidgeschwind igkeit innerhalb des Gewebes bei optimalem Wendevorgang, dann wird wegen des nach wie vor unvermeidbaren zufälligen Überhubes zu häufig geschliffen, so dass das Messer - wie oben bereits beschrieben - zu schnell unbrauchbar wird.

Reduziert man dagegen in der Wendephase die Beschleunigungs- bzw. Verzögerungswerte, dann wächst bei gleich hoher Maschinendrehzahl der Überhub außerhalb des Gewebes und damit die Schneidgeschwindigkeit im Gewebe. Das Messer erwärmt sich zu stark. Es bilden sich Schmelzperlen an den getrennten Faserenden. Die Qualität des Flors wird in erheblicher Weise reduziert. Zur Vermeidung dieser Mängel müsste dann die Maschinendrehzahl reduziert werden. Das wiederum führt zu Produktivitätsverlusten.

Im Bemühen, die Ursache für die fehlerhafte Ansteuerung und insbesondere die unterschiedlichen Fehler der Wendepositionen im Bereich der beiden Gewebekanten zu ergründen und abzustellen, wurde gem. EP 1 217 115 A1 der Antrieb durch den Servomotor dorthin verlagert, wo beide Trume des Zugmittels die gleiche Länge und damit gleiche Antriebsbedingungen gewährleisten sollten.
Auch diese Maßnahme brachte nicht den erwünschten Durchbruch in der Lösung ds Problemes. Die unterschiedlichen Fehler der Wendepositionen im Bereich der beiden Gewebekanten traten, zwar reduziert, aber weiterhin auf. Zudem war der Servomotor an der ihm zugeordneten Position unterhalb des Gewebes schwer erreichbar. Das Austauschen eines Zahnriemens bereitete Schwierigkeiten. Auch diese Variante brachte keine durchgreifende Lösung des anstehenden Problems.

Angesichts der weiteren Steigerung der Arbeitsgeschwindigkeit der Webmaschine - insbesondere der unmittelbar am Webprozess beteiligten Baugruppen, wie Fachbildung, Greiferantrieb und Schussfadenanschlag - ist man bestrebt, auch den Schneidvorgang für diese hohen Drehzahlbereiche geeignet zu gestalten und dabei die Schleifprozesse und den Nachstellvorgang für die Schneidmesser kontrollfähig zu machen und möglichst zu automatisieren.

Es war auch nicht möglich, die textiltechnologischen Belange - die niedrige Schneidgeschwindigkeit - mit den antriebstechnischen Belangen - die notwendige Beschleunigung und die dadurch erforderliche Masse des Motors und des Übertragungsgliedes - auf einen Nenner zu bringen.

Im Bereich der Kettenwirkerei gab es bei der Polgewirkeherstellung in der Vergangenheit Bestrebungen, durch die Verwendung anderer Werkstoffe für die Messer - z. B Hartmetall oder Keramik - die Standzeiten zu erhöhen, die Schleifvorgänge zu reduzieren und das Auswechseln der Schneidmesser einzuschränken.

Unter Berücksichtigung der festgelegten Zyklen zwischen Schneidvorgängen und Schleifvorgängen an Doppelflorwebmaschinen und angesichts der Tatsache, dass ein exakter und sauberer Schnitt hier das Primat vor allen anderen technischen Problemen hat, wurden in der Vergangenheit an Doppelflorwebmaschinen ausschließlich Stahlmesser mit durchgehender, ausreichend hoher Härte verwendet und so häufig geschliffen, dass immer ein scharfes Messer zur Verfügung stand.

Die Verwendung von Hartmetallmessern oder Keramikmessern, bei denen der Zeitpunkt des Abstumpfens nicht genau bestimmbar ist und die Wirkung eines Nachschliffes wegen der höheren Härte nicht regelmäßig garantiert werden kann, wurde von den Fachleuten der Weberei bisher abgelehnt.

Mit der DD 116 642 wurde vorgeschlagen, in Analogie zu einer Polschneidvorrichtung an einer Kettenwirkmaschine auch das Trennen eines Doppelflorgewebes oder -gewirkes in der Ebene der stehenden Polschenkel mittels Hartgummi-gebundener Korundscheiben nach Art des Trennschleifverfahrens vorzunehmen. Die für diesen Zweck vorgeschlagene Schneidvorrichtung - oder besser gesagt "Trennschleifvorrichtung" - zeigte an einem endlosen Band geführte Trennschleifmesser, die im geringeren Abstand nacheinander ihren Trennschleifvorgang bei niedriger Geschwindigkeit ausführten.

Diese Trennschleifmesser hatten in der Praxis eine nahezu unendliche Lebensdauer. Sie brauchten weder nachgeschliffen noch in sonstiger Weise behandelt werden. Als nachteilig stellte sich jedoch heraus, dass wegen der relativ groben Struktur der Korundpartikel, die zum Zeitpunkt dieser Entwicklung verfügbar waren, die zertrennten Faserenden eine unregelmäßige Trennfläche besaßen. Diese Art des Trennens der Polhenkel fand deshalb nicht die Zustimmung der Fachleute der Doppelflorweberei.

Die bisherige Art der Auswahl der Schneidwerkstoffe (Stahlmesser), die Behandlung der Schneidmesser durch sich zyklisch wiederholende Schleifvorgänge und das regelmäßige Wechseln der Messer blieben daher nach wie vor auf der Tagesordnung. Eine Ausführung dieser Arbeitsverrichtungen in beliebig gestaltbaren Zyklen, an exakt bestimmbaren Positionen bei hohen Arbeitsgeschwindigkeiten bleibt nach wie vor ein wichtiges Ziel.

Die **Aufgabe** der vorliegenden Erfindung besteht angesichts dieser Bedingungen darin, das Verfahren zur Ausführung des Schneidprozesses so zu gestalten, dass das Schneiden bei kontollierbarer, gleichmäßiger Qualität der Floroberfläche auch bei der erreichbaren hohen Arbeitsdrehzahl der Webmaschine und der Verwendung eines Servoantriebs für den Messerschlittenantrieb zuverlässig gewährleistet werden kann und dass auch die Wartungsoperationen für das Schneidmesser, nämlich das Schleifen, das Nachstellen und u. U. das Auswechseln der Schneidmesser in optimierbaren, programmierbaren Zyklen, weitgehend automatisch an vorgegebenen Positionen ausgeführt werden können.

Die **technische Aufgabe** besteht darin, bei Sicherung einer niedrigen Maximalgeschwindigkeit des Schneidmessers im Gewebe eine möglichst exakte Wendeposition des Messerschlittens weitgehend unabhängig von der aktuellen hohen oder niedrigen Webmaschinendrehzahl und bei niedrigem Energieaufwand zu erreichen.

Diese Aufgabe wird mit überraschend gutem Erfolg durch die Art und Weise der Steuerung des Schneidmesserantriebes gemäß Anspruch 1 erreicht. Durch die Kombination der besonderen Merkmale des Antriebsprogrammes mit dem Übertragungsglied zwischen Servomotor und Messerschlitten, das eine relativ hohe Eigenschwingungsfrequenz besitzt, werden Bedingungen für den Messerschlitten geschaffen, bei denen die gefürchteten Längsschwingungen des Messerschlittens weitgehend ausbleiben. Die unterschiedlichen Positionen für gelegentliche Schleif- und /oder Nachstellvorgänge in den Wendebereichen werden mit ausreichend hoher Präzision erreicht. Der Aufwand an elektrischer Leistung reduziert sich um nahezu 30 %.

Aus der Kombination
- einer niedrigen Maximalgeschwindigkeit über einen begrenzten Winkelbereich etwa in der Mitte des Gewebes ,
- einer bestimmten Größe einer Beschleunigungsrast,
- einem harmonischen Verlauf der Beschleunigung unter Beschränkung ihrer maximalen Größe und
- einer hohen Eigenfrequenz des Übertragungsgliedes
ergibt sich auf überraschende Weise ein Bewegungsverlauf des Messerschlittens, der in der Phase jedes Richtungswechsels des Messerschlittens auch bei hohen Arbeitsdrehzahlen ausreichend exakte Positionswerte für den Messerschlitten gewährleistet.

Durch die Vermeidung von stoß- und ruckartigen Beschleunigungen wird das Anregen der Eigenschwingung des Systems "Zahnriernen - Messerschlitten" weitgehend eingeschränkt. Die höhere Eigenschwingungszahl des Übertragungselementes (Zahnriemen - Messerschlitten) verringert zudem die Chance, dass sich die Antriebsschwingungen mit der Eigenschwingung überlagern und dass es zu Resonanzerscheinungen kommt.

Die Einhaltung einer ausreichenden Toleranz in der Schneidgeschwindigkeit wird durch den relativ schnellen, aber harmonischen Übergang zwischen einer länger anhaltenden, etwa gleichbleiben den Geschwindigkeit (Beschleunigung nahe Null) und einer möglichst schnell wirksamen und sich harmonisch ändemden Beschleunigung im Randbereich des Gewebes gewährleistet.

Die Fehler in der Wendeposition werden so weit reduziert, dass die Wartungsvorgänge kontrollierbar und automatisch ausgeführt werden können.

Hinsichtlich der Verwendung der Begriffe "normierte Maximalbeschleunigung" (F°(z)) und "normierte Maximalgeschwindigkeit " (F'(z)) wird auf das Lehrbuch "Getriebetechnik" von Vollmer, Verlag Technik Berlin 1972, Seiten 358 bis 368 verwiesen.

Die angegeben Werte sind u. a. mit einer Kurvenform "geneigte Sinoide" (nach Besterhorn) oder mit einer Kurvenform "Polynom" (mindestens) 8. Potenz erreichbar. Vergleichen Sie hierzu ebenda die auf Seite 367 dargestellten Tabellen.

Mit der in Anspruch 2 bezeichneten Beschleunigungsrast wurden die besten Ergebnissse im Bewegungsverlauf der Schneidmesser erreicht.

Die Kombination der beschriebenen Arbeitsprogramme mit zusätzlichen Steuerprogrammen für Schleif- und Nachstellprogramme wird sich vor allen Dingen dann erforderlich machen, wenn wegen der Qualität der verwendeten Messer diese zur Sicherung einer qualitativ hochwertigen Schneidoberfläche regelmäßigen Schleifvorgängen unterzogen werden müssen. Das wird bei den heute verfügbaren Messern stets der Fall sein.

Die Ausführung nach Anspruch 4 wird sich dort anbieten, wo die Drehzahl der Hauptwelle der Webmaschine z. B. durch das Zusammenwirken mit einer Jacquardmaschine größerer Abmessungen innerhalb einer Umdrehung sehr große Abweichungen von einer mittleren Winkelgeschwindigkeit aufweist.

Eine andere Lösungsvariante zu Anspruch 4 ergibt sich durch die Maßnahmen gemäß Anspruch 5. Hier wird die Synchronisation zwischen dem Messerschlittenantrieb und der Hauptwelle der Webmaschine auf sehr kleine Bereiche begrenzt ist, in denen sich die Drehzahl oder Winkelgeschwindigkeit der Hauptwelle im Durchschnitt nahe dem Bereich der mittleren Drehzahl bewegt. Im verleibenden Winkelbereich orientiert sich der Antrieb für den Messserschlitten an Steuerimpulsen, die eine gleichbleibende Folge und damit eine gleichbleibende Geschwindigkeit gewährleisten.

Der Anspruch 6 beschreibt eine Sonderform der genannten Synchronisation.

Die Ausführungsvariante nach Anspruch 7 basiert auf der Erkenntnis, dass die Schneidqualität, insbesondere in der Phase des Schussanschlages, auch dann nicht negativ beeinflusst wird, wenn sich das Schneidmesser zu diesem Zeitpunkt noch innerhalb des Gewebes bewegt. Die Fachleute auf dem Gebiet der Teppichweberei unterlagen bisher einem Vorurteil, das darin bestand, dass sich das Schneidmesser während des Schussanschlages nicht schneidend im Gewebe bewegen darf.

Man unterstellte in diesem Fall deutliche Fehler im Schneidvorgang. Die vorliegende Erfindung hat erstmalig mit diesem Vorurteil gebrochen und den Beweis dafür mit bestätigenden Versuchsreihen erbracht.

Der Anspruch 7 baut auf dieser Erkenntnis auf und verschafft dem Messerschlitten Bewegungszyklen, die länger sind als eine Maschinenumdrehung. Der verbleibende Zeitrest zum Start einer weiteren Webmaschinentour kann dazu genutzt werden, Schleifvorgänge oder Nachstellvorgänge auszuführen, bevor mit Beginn der dritten oder folgenden Webmaschinentour die Bewegung des Schneidmessers in die entgegengesetzte Richtung erfolgt.

Bei dieser Gestaltung ist man in der Lage, den Winkelbereich der Beschleunigungsrast im mittleren Bereich des Gewebes zu reduzieren oder in seinem unteren Winkelbereich anzusiedeln.

Wie bereits vom erwähnt, sind durch den neuartigen Messerantrieb die Endpositionen des Messerschlittens während des Richtungswechsels exakt definierbar. Es ist aus diesem Grund zweckmäßig, den Antriebsprogrammen für den Messerschlitten weitere Programmteile für das Schleifen und Nachstellen zuzuordnen und derart gestaltete Arbeitsprogramme abrufbar zu speichern. Anspruch 8 unterscheidet in dieser Hinsicht noch nicht, in welcher Wendepostion die Schleif- oder Nachstellvorrichtung aktiviert wird.

In der Ausführung nach Anspruch 9 bewegt sich der Messerschlitten fakultativ um einen zusätzlichen Betrag entlang der Bahn des Messerschlittens - entweder in eine gesonderte Schleifposition oder in eine gesonderte Nachsteltposition.

Unter Anpassung an die jeweiligen Schneidbedingungen - nämlich die von der Polbindungsart und der Zuführgeschwindigkeit von Kettfadengruppen abhängige Poldichte, nach Anspruch 10 - empfiehlt es sich, Arbeitsprogramme auch hinsichtlich unterschiedlicher Polbindungsarten und/oder Poldichten zu gestalten, zu untergliedern und abrufbar zu speichern.

Anspruch 11 geht davon aus, dass neben den Schleif- und Nachstellprogrammen und den Polbindungsarten bzw. der Poldichte auch die Form und der Werkstoff der Schneidmesser für die Gestaltung der Arbeitsprogramme von entscheidender Bedeutung sind. Man kann auch diese Bedingungen in gesonderten abrufbaren Arbeitsprogrammen exakt definieren.

Weitere Vorteile hinsichtlich der Lebensdauer der Schneidmesser kann man dann erreichen, wenn man anstelle von Erfahrungswerten die Temperatur des Schneidmessers erfasst und bei Erreichen bestimmter Grenzwerte gemäß Anspruch 12 einen erneuten Schleifprozess aktiviert. Man kann damit auch bei unterschiedlichen Messerqualitäten einerseits eine ordnungsgemäße Arbeitsweise der Schneidvorrichtung gewährleisten und braucht zum anderen einen Schleifvorgang nur dann vorzunehmen, wenn es sich durch das Abstumpfen des Messers empfiehlt. Die Lebensdauer der Schneidmesser wird weiter erhöht.
Die Zeiträume zwischen dem Nachstellen der Messer werden durch das Schleifen in Abhängigkeit von einem tatsächlichen Abstumpfen deutlich verlängert. Die manuelle Überwachung des verbleibenden, nutzbaren Schneidbereiches des Messers wird dadurch sehr erschwert. Es empfiehlt sich daher gemäß Anspruch 13, die Bahn der Messerspitze mit einem feinfühligen Sensor zu überwachen und beim Erreichen eines Grenzwertes den Nachstellprozess auszulösen. Wird ein Nachstellvorgang durch die Sensoren in einer deutlich kürzeren Zeit als üblich ausgelöst, dann sollte man ein Signal zum Abstellen der Webmaschine geben. Dann ist kein nutzbarer Schneidbereich am Messer mehr verfügbar. Das Messer muss ausgewechselt werden.

Die Vorrichtung gemäß Anspruch 14 geht davon aus, dass der Verfahrensweise mit der automatischen Ermittlung nötiger Schleifvorgänge und Nachstellvorgänge der Vorrang zu geben ist. Sie definiert die dafür notwendige Ausstattung der Vorrichtung mit Gebern und Steuerleitungen für die Aktivierung der Arbeitselemente.

Die Erfindung soll nachstehend an Ausführungsbeispielen näher erläutert werden. Die dazu gehörigen Zeichnungen zeigen:
- Fig. 1: einen Querschnitt durch die Schneidzone mit einem teilweise geschnittenen Messerschlitten und einer geschnittenen Messerführung im Bereich einer Nachstellanordnung,
- Fig. 2: eine schematische Darstellung des Messerschlittens seitlich außerhalb des Doppelflorgewebes in einer ersten Wendeposition bei alleinigem Schneidvorgang und einer zweiten Wendeposition im Bereich einer gestellfest angeordneten Schleifvorrichtung,
- Fig. 3: einen Querschnitt durch eine Schleifvorrichtung etwa gemäß Fig. 2, die auch im Bereich der Wendeposition für einfache Schneidvorgänge angeordnet und aktivierbar sein kann,
- Fig. 4: einen Weg-Zeit-Verlauf eines Messerschlittens im Vergleich zur Bewegung der Weblade im unteren Bereich des Diagrammes und dazu zeitlich überlagerte Beschleunigungs-Messwerte der Bewegung des Messerschlittens nach dem Stand der Technik und diesem wiederum überlagert die gesteuerte Beschleunigungsbahn nach der Erfindung,
- Fig 5: einen schematisierten Weg-Zeit-Verlauf eines Messerschlittens, der insbesondere die Lage der unterschiedlichen Messerschlittenhübe bei einfachen Schneidvorgängen, bei Schneid- und Nachstellvorgängen demonstrieren soll,
- Fig. 6: eine vereinfachte Darstellung des Verlaufes der Winkelgeschwindigkeit der Hauptwelle einer Doppelflorwebmaschine innerhalb jeder Webmaschinentour,
- Fig. 7 a: einen vereinfachten Querschnitt durch eine zweitourig gewebte Doppelflorbindung mit asymmetrischer Poleinbindung,
- Fig. 7 b: ein zwei- oder eintourig gewebtes Florgewebe mit symmetrischer Polhenkelanordnung,
- Fig. 8 a: eine dreitourig gewebte Doppelflorbindung,
- Fig. 8 b: eine dreitourig gewebte Doppelfloranordnung mit symmetrischer Poleinbindun g,
- Fig. 9 a: eine asymmetrische sechstourige Polbindung,
- Fig. 9 b: die in Fig. 9 a gezeigte Bindung mit symmetrisch eingefügten Polhenkeln
- Fig. 10: eine erste Variante der Ausführung eines Schneidmessers mit symmetrischen Schneidflächen,
- Fig. 11: ein Schneidmesser mit asymmetrischen Schneidflächen,
- Fig. 12: ein Messer mit einem Besatz von Diamantkörnem,
- Fig. 13: ein asymmetrisches Messer mit mehreren Schneidzähnen,
- Fig. 14: eine schematische Darstellung der Steuerfunktion für den Antrieb des Messerschlittens bei den einzelnen Schneid- und Wartungsfunktionen und
- Fig. 15: eine schematische Darstellung der Parameter zum Aufbau und zur Modifizierung der Antriebsprogramme für die Steuerung des Servomotors.

In Fig. 1 ist eine teilweise geschnittene Seitenansicht eines Messerschlittens 1 in seiner Funktionsstellung gezeigt. Der Messerschlitten 1 wird formschlüssig an einer Führungsschiene 2 geführt. Zur Reduktion der Reibung und des Verschleißes der Gleitflächen sind entweder die Führungsflächen des Messerschlittens 1 oder die Gleitflächen der Führungsschiene 2 mit Gleitbelägen 21, 21' - vorzugsweise aus Kunststoff - versehen.

In dem der Schneidzone zugewandten Abschnitt des Messerschlittens 1 ist am Grundkörper 12 des Messerschlittens leine Klemmfläche für das Schneidmesser 11 vorgesehen. Das Schneidmesser 11 wird mittels Spannhebel 13, der am Lager 134 des Messerschlittens 1 schwenkbar gelagert und mit einer beweglichen Klemmplatte 131 ausgestattet ist, gegen die Klemmfläche am Grundkörper 12 des Messerschlittens 1 gepresst.

Die Anpresskraft der Klemmplatte 12 wird durch eine Feder 133 erzeugt. Zur Entspannung des Messers 11 bei Nachstellvorgängen wird der Spannhebel 13 mittels Liftspindet 14 gegen die vorgespannte Feder 133 bewegt. Für den entsprechenden Ausgleich zwischen der Schwenkbewegung des Spannhebels 13 und der stabilen Lage der rechtwinklig dazu ausgerichteten Liftspindel 14 ist ein Kugelgelenk 132 vorgesehen. Die Liftspindel 14, die axial unverschiebbar am Grundkörper 12 des Messerschlittens 1 geführt ist, besitzt an ihrer Unterseite ein Zahnrad 141, das in einem begrenzten Bewegungsbereich des Messerschlittens 1 mit einer an der Führungsschiene 2 befestigten, gestellfesten Zahnstange 22 kämmt. Diese Zahnstange 22 befindet sich vor der Nachstellposition und wird wirksam, wenn sich der Messerschlitten 1 in die und aus der Nachstellposition bewegt.

Die dem Zahnrad 141 erteilte Drehbewegung der Liftspindel 14 führt zu einem Liften des Spannhebels 13, d. h. die Klemmplatte 131 mit dem Klemmzapfen 1311 wird von dem Schaft des Messers 11 abgehoben.

Sobald sich die Klemmkraft reduziert, schieben die durch die Vorspannung der Feder 151 belasteten Druckbolzen 15 das Schneidmesser 11 gegen einen nicht gezeigten Anschlag im Bereich der Schneidebene in die neue Schneidposition. Bewegt sich der Messerschlitten 1 aus der Nachstellposition nach der Wende des Messerschlittens 1 zurück, gibt die Liftspindel 14 den Spannhebel 13 wieder frei. Die Druckkraft der Feder 133 fixiert das Schneidmesser 11 ausreichend sicher.

Das Doppelflorgewebe 4, das im Bereich der die beiden Grundwaren miteinander verbindenden Polschenkel in zwei separate Florgewebe 41, 42 oder Teppichgewebe getrennt werden soll, wird nahe der Schneidzone durch vorzugsweise gestellfeste Führungen derart geführt, dass die Polschenkel wunschgemäß in gleichen Abständen zu den Grundgeweben getrennt werden.

Dieser beschriebene Messerschlitten 1 wird während des normalen Schneidvorganges mit Hilfe eines Zahnriemens 16, der mit dem Messerschlitten 1 fest verbunden ist, mit einer Geschwindigkeit bewegt, die ein bestimmtes Maximum nicht überschreiten sollte.

Der Messerschlitten 1 bewegt sich in seiner normalen Hubbewegung h so zwischen zwei Wendebereichen, dass das Schneidmesser 11 außerhalb des Gewebes 4 seinen Richtungswechsel abschließend realisiert. Eine solche Position ist in Fig. 2 durch den linken Messerschlitten 1 dargestellt.

Auf dem Messerschlitten 1 befindet sich nahe der Schneidkante des Messers 11 ein Temperatursensor 56. Dieser Sensor 56 ist über eine Auswerteeinheit 562 und einen Sender 561 mit der Steuereinheit der Webmaschine verbunden. Deutet eine Temperaturerhöhung am Schneidmesser 11 auf ein Abstumpfen und in der Folge auf ein Erwärmen des Messers 11 hin, wird der Messerschlitten 1 sofort oder in einer der nächsten Touren in eine um den Überhub U1 weiter außen liegende Position 1' bewegt. Das Schneidmesser 11' gelangt auf dem Weg dorthin in den Bereich von Schleifkörper 31, 32 einer Schleifeinrichtung 3.

Nach erfolgtem Schleifvorgang wird nach dem Richtungswechsel des Messerschlittens 1' die Schleifkante durch den Abzieher 32 wieder gerichtet, so dass eine ebene, gratfreie Schneide für den folgenden Schneidvorgang zur Verfügung steht.

In Fig. 3 ist eine andere Vorrichtung zur Aktivierung des Schleifvorganges gezeigt. Der Schleifkörper 31 und der Abzieher 32 sind hier in einem senkrecht zur Bahn der Messerspitze verschiebbaren Träger 33 gehalten und geführt. Die Führung 33 für den Träger 311 befindet sich zwischen der Gewebekante 43 und der Wendeposition des Messerschlittens 1 während des normalen Schneidvorganges (Hub h).

Am Träger 311 ist zudem der Abzieher 32 schwenkbar gelagert und wird seitlich vom Schleifkörper 31 elastisch auf die obere Messerflanke gedrückt. Dieser Abzieher 32 ist zu diesem Zweck an einem Abziehhebel 321 gelagert. Eine Feder 314 stellt die notwendige kraftschlüssige Verbindung des Abziehers 32 zum Messer 11 her.

Der Träger 311 ist an einer gestellfesten Führung 33 gleitend gelagert. Über einen Stellzylinder 315 kann dieser Träger 311 aus der Bahn des Schneidmessers 11 heraus und wieder hinein geschoben werden. Das Stellventil 316 leitet diese Umschaltbewegung ein. Das Stellventil 316 ist in zweckmäßiger Weise durch die Steuervorrichtung der Webmaschine aktivierbar.

In Fig. 5 ist das Prinzip der Anordnung der Schleifvorrichtungen 3 und der Nachstellvorrichtung 6 in Verbindung mit unterschiedlichen Hubgrößen h, h1, h1', h2 des Messerschlittens 1 dargestellt.

Der Messerschlitten 1 bewegt sich während des normalen Schneidvorganges mit einer Hubgröße h über die Gewebebreite 44 beiderseits hinaus und führt außerhalb des Gewebes im wesentlichen nur seine abschließende Umkehrbewegung aus. Wird das Erfordernis eines Schleifvorganges festgestellt, erhält der den Messerschlitten 1 antreibende Servomotor durch das Arbeitsprogramm des Steuerrechners den Befehl, eine Zusatzbewegung um einen Überhub U1 oder U1' oder einen Gesamthub h1 oder h1' auszuführen. Das Schneidmesser wird dabei, wie beschrieben, während eines Überhubes U1 oder U1' oder beider Überhübe U1 und U1' nachgeschliffen.

Durch die sich wiederholenden Schleifvorgänge wird die vordere Kante des Schneidmessers 11 nach und nach abgearbeitet. Wird durch einen Sensor 57 oder durch Kontrolle des Webers eine Abnutzung in entsprechender Größenordnung festgestellt, erhält die Antriebsvorrichtung für den Messerschlitten 1 ein zusätzliches Signal. Es wird ein neues Antriebsprogramm aktiviert, wodurch der Messerschlitten 1 - ggf. bei reduzierter Webmaschinendrehzahl oder in einer Schneidpause - in eine weiter außen liegende Nachstellposition in den Bereich der Nachstellvorrichtung 6 gebracht wird.

Die Klemmung des Messers 11 am Messerschlitten 1 wird dabei gelöst und Druckbolzen 15 schieben das Messer 11 in eine korrigierte Position. Nach dem Vollenden des Nachstellens und dem erneuten Klemmen des Messers 11 am Messerschlitten wird der Messerschlitten wieder mit dem normalen Arbeitsprogramm mit dem Messerhub h angetrieben.

Während eines Messerhubes h wird der Antrieb des Messerschlittens 1 in einem vorgegebenen Verhältnis zur Drehbewegung der Webmaschine bewegt. Wir nennen diesen Vorgang Synchronisation.

Während eines doppelten Messerhubes (hin und zurück) unterliegt die Bewegung des Messerschlittens 1 einer Anzahl von störenden Einflüssen. Einer dieser störenden Einflüsse ist in Fig. 6 dargestellt. Insbesondere durch die Jacquardmaschine einer Doppelteppichwebmaschine oder Plüschwebmaschine wird die Drehzahl der Webmaschine innerhalb einer Webmaschinenumdrehung hinsichtlich seiner Winkelgeschwindigkeit ω (Fig 6) deutlich beeinflusst. Die Winkelgeschwindigkeit ω schwankt um Größenordnungen von ± 10 bis 15 %.

Wird der Antrieb des Messerschlittens 1 - wie bisher üblich - nach dem Prinzip der "starren Welle" mit der Drehbewegung der Hauptwelle synchronisiert, so folgt der Antrieb für den Messerschlitten der unterschiedlichen Winkelgeschwindigkeit ω der Hauptwelle der Webmaschine. Der Servomotor überträgt auf den Messerschlitten 1 ständig wechselnde Beschleunigungen mit mehr oder weniger großer Intensität.

An bisher üblichen Webmaschinen erfolgte der Antrieb des Messerschlittens 1 in der Praxis ausschließlich durch Spezialseile geringeren Querschnittes. Diese Spezialseile sind trotz hoher Tragfähigkeit in Längsrichtung ihrer Achse elastisch, so dass diese Seile zusammen mit dem Messerschlitten 1 mit einem sog. "Masse-Feder-System" zu vergleichen sind. Wird dieses "Masse-Feder-System" durch eine erzwungene Bewegung in Schwingung versetzt, so schwingt es mit erheblicher Energie mit einer bestimmten, errechenbaren eigenen Frequenz, der sog. Eigenschwingungsfrequenz.

In Fig. 4 ist die Auswirkung dieser Einflüsse der erzwungenen Impulse durch die Hauptwelle der Webmaschine und ihre Überlagerung mit den Schwingungen des "Masse-Feder-Systems" gezeigt. Die dünne schwarze Linie A zeigt die jeweils gemessenen, aktuellen Beschleunigungswerte des Messerschlittens 1 einer Ausführung nach dem Stand der Technik unter Verwendung eines Antriebsseiles, das mittels Servomotor angetrieben wurde. Im vorliegenden Fall erfolgte diese Messung - an einer Doppelteppichwebmaschine mit einer Arbeitsbreite von über 4 m - bei etwa 166 Webmaschinenumdrehungen pro Minute.

Zur Darstellung der Synchronisation ist in dem Diagramm der Fig. 4 mit der Linie B der Hub des Messerschlittens 1 und synchron dazu mit der Linie C der Weg-Zeit-Verlauf der Weblade eingetragen. In horizontaler Richtung ist in diesem Diagramm als Maßstab die Zeit bzw. der Drehwinkel γ der Hauptwelle aufgetragen.

Eine Umdrehung T (γ=360°) der Webmaschinen-Hauptwelle wird durch zwei aufeinander folgende Schussanschläge der Weblade C begrenzt. Der Maßstab des Weg-Zeit-Verlaufes der Bewegung der Weblade C und des Messerschlittens B ist in vertikaler Richtung durch den Weg "s" an der inneren Skala unten bei "0" beginnend aufgetragen.

Der Maßstab für die Beschleunigung "b" ist auf der linken, äußeren, senkrechten Skala aufgetragen. Die Null-Stellung befindet sich etwa in der Mitte. Die gemessenen Beschleunigungswerte der Linie A des Messerschlittens 1 - nach der Ausführung nach dem Stand der Technik - wiederholen sich mit geringen Differenzen nach jeweils zwei Umdrehungen, nämlich nach einem Doppelhub des Messerschlittens 1.

In der Phase, wo der Messerschlitten 1 seine obere Position etwa bei s = 4,5 erreicht, setzt gemäß Bahn A die Bremswirkung des Messerschlittens 1 ein, die durch eine negative Beschleunigungsspitze gekennzeichnet ist. In der Wendephase des Messerschlittens 1 ist die Beschleunigung nahe Null, um unmittelbar darauf wieder anzusteigen und den Messerschlitten in die entgegen gesetzte Richtung zu beschleunigen.

Erreicht der Messerschlitten das andere Ende des Gewebes 4, setzt zunächst eine extreme Beschleunigung im Sinn einer Verzögerung ein. Es entsteht eine Spannungspitze, ausgelöst durch die extreme Verzögerung des Messerschlittens, unmittelbar vor der nächsten (unteren) Bewegungsumkehr. Auch in dieser Bewegungsumkehr fällt die Beschleunigung auf einen sehr niedrigen Wert, offenbar mit dem Ziel, den Messerschlitten in der Umkehrphase zu beruhigen.

Unmittelbar darauf erkennen wir eine zweite Beschleunigungsspitze, die den Messerschlitten wieder in entgegen gesetzter Richtung beschleunigt.

Diese Schwingungen der Beschleunigungskurve sind in den geschilderten Bereichen im Wesentlichen erzwungene Schwingungen, die für die wechselnde Bewegung des Messerschlittens 1 notwendig sind.

Zwischen diesen beiden Beschleunigungsspitzenpaaren im Bereich der Wendestellen des Messerschlittens erkennen wir eine Vielzahl unregelmäßiger Beschleunigungsspitzen geringerer Abmessungen. Die Mehrzahl dieser Beschleunigungsspitzen wird hervorgerufen durch die beschriebene Eigenschwingung des "Masse-Feder-Systems", die zudem überlagert werden von den Belastungen an der Hauptwelle zweier Exzenterwellenumdrehungen.

In der links gezeichneten Tour T1, in der sich der Messerschlitten nach "unten" bewegt, sind die Unregelmäßigkeiten anders und weniger intensiv als in der folgenden Tour T2, in der sich der Messerschlitten nach "oben" bewegt. Der Unterschied resultiert aus der unterschiedlichen Überlagerung der erzwungenen Bewegung des Messerantriebes gegenüber den immer gleich gerichteten, erzwungenen Störschwingungen der Hauptwelle der Webmaschine und auch aus der ständig wechselnden Länge des jeweils ziehenden Trums des Spezialseiles.

Diese unterschiedlichen Beschleunigungsspitzen führen im Endeffekt dazu, dass der Messerschlitten sowohl innerhalb des Gewebes als auch außerhalb desselben in der Wendephase, bedingt durch die Elastizität des Antriebsseiles, sehr unterschiedliche Bewegungen ausführt und vor allem in den Wendephasen sehr unterschiedliche Positionen einnimmt.

Zur Beseitigung dieser extrem unregelmäßigen Beschleunigungsspitzen am Messerschlitten sieht die Erfindung in einem ersten Schritt vor, zwischen dem Antrieb für den Messerschlitten, nämlich dem Servomotor, und dem Messerschlitten 1 selbst ein besonders Übertragungsglied - im vorliegenden Fall ist es ein Zahnriemen 16 - einzusetzen (s. Figuren 1 und 2). Dieser Zahnriemen 16 hat durch eine Vielzahl gestreckter endloser Drähte und aufgrund seiner Funktion eine sehr geringe Dehnung und dementsprechend auch eine deutlich höhere Eigenschwingungszahl.

Der Zahnriemen 16 folgt der vorgegebenen Bewegung wegen seiner geringen Elastizität und seiner hohen Eigenschwingungszahl den durch die Antriebe erzwungenen Schwingungen ziemlich genau, wenn die durch Beschleunigungen hervorgerufenen Kräfte einen harmonischen Verlauf haben und in ihrer Größe begrenzt sind.

Die zweite wesentliche Maßnahme der Erfindung besteht in der Gestaltung der Bewegungsgesetze des Messerschlittens mit der Begrenzung der normierten maximalen Geschwindigkeit und mit der Begrenzung der normierten maximalen Beschleunigung in Verindung mit einem harmonischen Beschleunigungsverlauf, die mit der Bahn D (dicke Volllinie in Fig. 4) dargestellt ist.

Einen wesentlichen Beitrag zur Gestaltung dieser optimalen Bewegungsgesetze leistet auch die Bemessung (Begrenzung) der Beschleunigungsrast (y1, γ2), dort wo sich das Schneidmesser 11 im mittleren Bereich des Gewebes 4 mit konstanter normierter Maximalgeschwindigkekeit bewegt.

In dieser Phase der Beschleunigungsrast γ1, γ2 bewegt sich der Messerschlitten 1 mit normierter konstanter Geschwindigkeit von maximal 1,4. Bei der Verwendung einer modifizierten Kurvenform, z. B. eines Polynomes höherer Ordnung, kann auch mit normierten maximalen Geschwindigkeiten von weniger als 1,17 gearbeitet werden. Diese normierte Geschwindigkeit ist wesentlich niedriger, als diejenige, die bei bisherigen Antrieben für das Schneidmesser verwendet wurden (z. B. 1,78). Sie garantiert eine hohe Schneidqualität für die Floroberfäche.

Die Beschleunigungsrast erstreckt sich in Winkeleinheiten (Hauptwelle) ausgedrückt zwischen 30° und 120° - vorzugsweise jedoch zwischen 80° und 95°. In der Beschleunigungsrast γ1, γ2 werden Toleranzen bis zu 10 %, vorzugsweise jedoch bis zu 5 % als angemessen betrachtet.

Aus der Beschleunigungsrast γ1 bewegt sich der Messerschlitten 1 dann ruck- und stoßfrei zunächst bis in die Wendephase und dann ebenso ruck- und stoßfrei bis in die nächste Beschleunigungsrast γ2. Das Maximum der Beschleunigung b - Bahn D - wird im Scheitel der Messerschlittenbewegung erreicht.

Bewusst wird jedoch vermieden, dass während der Wendephase eine deutliche Beschleunigungsänderung stattfindet, weil eine solche zu einer unregelmäßigen Messerschlittenbewegung in der Phase des Richtungswechsels führen könnte. Auszuschließen ist ein gewisses Schwingen trotzdem nicht, da die Änderung der Führungs- und Kupplungsbedingungen sich nach wie vor noch ungünstig auswirken. Diese Schwingungen mit der Eigenfrequenz des Masse-Feder-Systems beeinflussen jedoch weder den Schleif- noch den Nachstellvorgang.

Bei einer normierten Beschleunigung bis zu + 6 oder - 6 wird mit einer harmonischen Beschleunigungskurve D, wie in Fig 4 gezeigt, noch eine ausreichend ruhige Wendephase gewährleistet. Bei einer Kurvenform "Polynom mit 9. Potenz" wird eine maximale normierte Beschleunigung von weniger als 4,9 möglich.

Die Bezeichnung der hier genannten normierten Geschwindigkeits- und Beschleunigungswerte erfolgt z. B. auf der Grundlage der theoretischen Abhandlungen von Volmer im Fachbuch "Getriebetechnik", VEB Verlag Technik, Berlin, 2. Auflage, 1972, Seiten 358 - 367.

Bei dieser Antriebsgestaltung können nahezu schwingungsfreie Bewegungen des Messerschlittens 1 während der Wendephasen gewährleistet werden. Das trifft vor allem an den Webmaschinen zu, an denen die Winkelgeschwindigkeit ω während jeder Umdrehung nur wenig schwankt.

An Webmaschinen, die mit einer meist sehr gewichtigen Jacquardmaschine ausgestattet sind, sind die wechselnden Winkelgeschwindigkeiten ω sehr gravierend und stören die optimierte Gestaltung der Bewegungsgesetze des messerschlittens 1. In diesem Falle empfiehlt es sich, die Differenzen der Winkelgeschwindigkeiten ω an der Hauptwelle zu erfassen und mittels Korrekturprogrammen dem Antriebsprogramm für den Messerschlitten 1 hinzuzufügen, so dass bei normaler Antriebsdrehzahl der Webmaschine die vorn beschriebenen optimalen Bewegungsabläufe mit einer vertretbaren Präzision gewährleistet werden können.

Zum gleichen Ergebnis führt auch die Maßnahme, bei der die Synchonisation zwischen dem Antrieb des Messerschlittens und der Hauptwelle der Webmaschine nur in einem begrenzten Winkelbereich der Hauptwelle durchgeführt wird und im übrigen Bereich zwischen zwei Synchronisationsphasen der Messerschlitten 1 durch Steuersignale, die die Durchschnittsdrehzahl der Hauptwelle simulieren, weiter bewegt wird.

Als zweckmäßig hat sich die Synchronisation in der Phase des Schussfadenanschlages erwiesen. Man sollte jedoch beachten, dass der Messerschlitten dort nicht zum Stillstand kommt und dass in dieser Phase eine große harmonisch verlaufende Beschleunigung wirksam ist.

Am Beispiel einer Doppelteppichwebmaschine zur Erzeugung eines Gewebes 4 mit einer Gewebebreite 44 von etwa 4 Metern ergibt sich bei Verwendung der genannten Parameter und bei Einhaltung der bisher festgelegten normierten maximalen Geschwindigkeit von 1,36 bei 180 U/min eine maximale Beschleunigung am Messerschlitten 1 von gemessenen 275 m/s². Vergleichbare Werte bei bisherigen Antrieben liegen zwischen 550 m/s² und 660 m/s² bei 166 U/min.

Zudem können wir feststellen, dass die absoluten Maximalbeschleunigungen bei der erfindungsgemäßen Gestaltung der Antriebsprogramme unabhängig von der Bewegungsrichtung des Messerschlittens 1 in beiden Endlagen nahezu gleich groß sind. Das trifft zu,
- wenn die Drehwinkelgeschwindigkeitsdifferenzen der Hauptwelle in vertretbaren Grenzen vorliegen,
- wenn die Drehwinkelgeschwindigkeitsdifferenzen innerhalb eines Messerschlitten-Doppelhubes durch Korrekturprogramme ausgeglichen sind oder
- wenn die Drehwinkelgeschwindigkeitsdifferenzen der Hauptwelle durch Unterbrechung der Synchronisation vom Messerschlittenantrieb abgekoppelt werden.

Neben der Optimierung des reinen Antriebsvorganges für den Messerschlitten spielen für die Schneidprozesse, für die Schleifprozesse des Messers 11 und für die Ausführung von Nachstellvorgängen für das Messer noch andere Bedingungen der Webmaschine eine entscheidende Rolle.

Ein wesentlicher Parameter für die Gestaltung dieses Prozesses ist die Art der Polbindung. Hier kommt es insbesondere darauf an, das Schneid-, Schleif- und Nachstellprogramm der Poldichte und ggf. dem Polmaterial anzupassen. Zur Bestimmung der Poldichte spielt die Wahl der Polbindung eine entscheidende Rolle. Wichtig ist auch, ob eine asymmetrische oder eine symmetrische Bindung gearbeitet wird. Bei einer symmetrischen Bindung wechseln regelmäßig musternde Polfäden aus der Ober- in die Unterware (41;42) und nahezu gleichzeitig Polfäden aus der Unter- in die Oberware (42, 41).

In den Figuren 7a und 7b bis 9a und 9b werden einige Beispiele solcher Bindungen als asymmetrische Bindungen (Fig. 7a, Fig. 8a und Fig. 9a) und symmetrische Bindungen (Fig. 7b, Fig. 8b und Fig. 9b) dargestellt. Wir können deutlich die unterschiedlichen Dichten der Polhenkel erkennen, die ein wesentlicher Parameter für die Messerstandzeiten sein können.

Neben diesen bindungsabhängigen Poldichten ist es zusätzlich möglich, durch die Bereitstellung oder das Abziehen einer bestimmten Kettfadenlänge pro Zeiteinheit die Dichte in Kettrichtung zusätzlich zu variieren. Auch diese Bedingungen sollten bei der Gestaltung des Schneid-, Schleif- und Nachstellprozesses Berücksichtigung finden.

In den Figuren 10 bis 13 sind unterschiedliche Messerformen 11a, 11, 11b, 11c dargestellt. Diese unterschiedlichen Messerformen 11a, 11, 11b, 11c können ebenfalls wesentliche Auswirkungen auf die Gestaltung der Schneid-, Schleif- und Nachstellprozesse hinsichtlich ihrer zeitlichen Folge haben.

Die in Fig. 10 gezeigte symmetrische Messerform 11a macht es erforderlich, den Schleifvorgang von beiden Seiten stets symmetrisch auszuführen. Dadurch wird jedoch die Lebensdauer des Messers im Verhältnis zu anderen Schneidenformen etwas beschränkt, weil man beim Schleifen nicht zwischen einem Schleif- und einem Abziehvorgang unterscheiden kann.

Die Messerform 11d nach Fig. 11 hat gegenüber der Fig. 10 den Vorteil der asymmetrischen Schneidenform. Der Schleifkörper wird stets der schrägen Schneidenfläche zugeordnet, während das Abziehen immer auf der ebenen Oberseite des Messers 11d erfolgt.

Das in Fig. 12 dargestellte Messer 11b ist im Schneidenbereich mit einer Vielzahl kleinster Korund- oder Diamantkörner belegt, die in einem Kunststoff-, Hartgummi oder Metallkörper geringerer Härte eingefügt sind. Diese Messer 11b trennen die Polschenkel ähnlich dem Trenn-Schleif-Verfahren, indem sie die Faseroberflächen anritzen. Diese werden dann durch eine Zugspannung voneinander getrennt. Bei derartigen Messerformen wird sich ein Nachschleifen meist erübrigen. Werden diese harten Schleifkörner in einem begrenzt flexiblen Werkstoff eingebunden, kann mit einer sehr hohen Lebensdauer des Messers ohne Schleif- und Nachstellvorgänge gerechnet werden. In diesem Fall liegt der Vorteil der erfindungsgemäßen Antiebsgestaltung für den Messerschlitten 1 vor allem in der passenden Geschwindigkeit des Messers und in der Einsparung an Antriebsenergie.

Eine weitere Variante der Messerformen 11c ist in Fig. 13 dargestellt. Dieses Messer 11c ist mit drei Schneidspitzen ausgestattet, von denen die mittelste Schneidspitze um den Abstand a weiter vorsteht als die seitlich benachbarten Messerspitzen. Mit dieser Ausführung ist es möglich, bei relativ niedrigen Schneidgeschwindigkeiten eine größere Schnitttiefe pro Messerhub zu erreichen. Diese Ausführung ist vor allem dann gut geeignet, wenn sich ein Hub h des Messerschlittens 1 über mehr als eine Webmaschinenumdrehung T erstreckt. In jeder Bewegungsrichtung des Messerschlittens 1sind jeweils zwei Messerspitzen wirksam.

Anstelle der spitzen Messerform nach Fig. 13 können auch bogenförmige Messer (ähnlich 11b) verwendet werden. Werden Korund- oder Diamantbesetzte Messer eingesetzt, dient die erste Spitze dem Einkerben der Fasern während die folgende Spitze für die entsprechende Zugkraft sorgt.

Der zweiteilige Aufbau des Messers 11c in Fig. 13 hat einen besonderen Zweck. Verwendet man Keramik als Schneidwerkstoff, dann muss der Schaft 110 des Messers aus biegefähigem Stahl oder dgl. bestehen, damit die Verformungen beim Klemmen nicht zu einem Bruch der spröden Keramik führen kann.

In Fig. 14 ist nochmals der Prozess des Schneidens, des Schneidens und Schleifens und des Schneidens mit Nachstellvorgängen dargestellt. Ist die Maschine auf Normalbetrieb eingestellt, dann übernimmt das Steuersegment 54 des Steuerrechners 5 die Steuerung des genannten Prozesses. Für die Bestimmung der Ausgangsdaten werden über die Eingabe 51 in der Auswerteeinheit 53 Richtdaten oder Parameter zur gewählten Bindung, zur gewählten Poldichte, zum Polmaterial und ggf. zum gewählten Messerwerkstoff oder der gewählten Messerform eingegeben. Aus diesen Daten wird ein bestimmtes Basisprogramm entwickelt, das dem Steuersegment 54 für den Normalbetrieb zugeleitet wird.

Der Prozess des Schneidens beginnt mit dem Antrieb des Messerschlittens 1 von einer normalen Wendeposition zur anderen mit einem Hub h. Das mit einem Wärmesensor 56 ausgestattete Schneidmesser 11 zeigt beim Überschreiten eines bestimmten Grenzwertes der Temperatur an, dass seine Schneiden abgestumpft sind und sich zu stark erwärmen. Die Auswerteeinheit 562 stellt diesen Grenzwert fest und gibt über einen Sender 561 ein Signal, das im Steuersegment 54 ein Arbeitsprogramm aktiviert, bei dem der Messerschlitten 1 z. B. in eine Schleifposition bewegt wird Messerhub h1 oder h1'. Ist das Schneidmesser 11 wieder scharf, sinkt dessen Temperatur unter Einwirkung der Kühlluft in den Wendephasen schnell ab und es werden über einen begrenzten Zeitraum keine Schleifvorgänge ausgeführt.

Stellt man mit einem Sensor 57 z. B. fest, dass die vorstehende Messerlänge zu gering wird, um einen ordentlichen Schnitt auszuführen, gibt eine Auswerteeinheit 571 eine Information an die Steuereinheit 54. Diese löst ein Nachstellen des Messers aus. Dazu wird der Messerhub h um einen größeren Überhub U2 (Fig. 5) auf h2 vergrößert, so dass der Messerschlitten in eine Nachstellposition im Bereich der Nachstellvorrichtung 6 gelangt.

In der Nachstellvorrichtung 6 wird die Klemmung des Messers 11 aufgehoben und das Schneidmesser 11 - so, wie in Bezug auf Fig. 1 beschrieben - nachgestellt. Ist das Messer 11 wieder geklemmt, wird der normale Betrieb mit einem Schneidmesserhub der Größe h fortgeführt.

Stellt der Sensor in dieser Phase sofort wieder eine Messerposition im Grenzbereich fest, erhält die Webmaschine ein Stop-Signal. Auf dem Display wird die Notwendigkeit des Messerwechsels angezeigt.

Für den Fall, dass an der Maschine oder an den Vorrichtungen zum Warten des Schneidmessers manuell zu behebende Fehler aufgetreten sind, wird i. d. R. über den Schalter 52 der Kriechgang oder Tipp-Betrieb aktiviert. In dieser Phase wird der Antrieb des Messerschlittens 1 mit der Drehbewegung der Hauptwelle der Webmaschine regelmäßig nach dem Prinzip der "starren elektrischen Welle" synchronisiert. Eine Korrektur der Schneidbewegung ist in diesem Fall nicht erforderlich.

Neben der genannten Art der Programmierung der Steuerung für den Servomotor und das Aktivieren der Schleif- bzw. Nachstellprozesse nach Fig 14, ist eine zweite Verfahrensweise möglich. Diese Verfahrensweise wird anhand des Schemas der Fig. 15 beschrieben.

In einem Speicher des Steuerrechners werden Parameter von Polbindungen, der Poldichte, des Polmaterials sowie der Materialen des Messers und der Form des Messers gespeichert, die in üblicher Weise zur Anwendung gelangen. Der Bediener kann manuell oder automatisiert - bestimmten Vorzugsreihen folgend - die einzelnen Parameter für das Modifizieren eines Arbeitsprogrammes bereitstellen.

Das Arbeitsprogramm ermittelt dann aus den ausgewählten Parametern anhand von Erfahrungswerten oder mit Hilfe von Expertensystemen die notwendige Schleiffolge, die Nachstellfolge und die Zyklen zum Stoppen der Maschine zum Zwecke des Messerwechsels.

Bei den Parametern der Polbindung empfiehlt es sich, eine Gliederung vorzunehmen, die
- zunächst die Zahl der gleichzeitig eingetragenen Schüsse,
- die Zahl der Webmaschinentouren zur Herstellung eines Potschenkelpaares und
- die Art und Weise der Polbindung für Ordnungszwecke berücksichtigt.

Die Art und Weise der Polbindung kann asymmetrisch sein. Solche Bindungen sind in den Figuren 7a, 8a und 9a gezeigt. Die Art der Bindung kann aber auch symmetrisch sein. Derartige Bindungen sind in den Figuren 7b, 8b und 9b gezeigt

Die zweischüssige eintourige Bindung gemäß der ersten Zeile finden wir beispielsweise in Fig. 7b. Eine zweischüssig zweitourig gewebte asymmetrische Bindung sehen wir in Fig. 7a. Die zweischüssig dreitourige Bindung finden wir in den Figuren 8a und 8b, wobei 8a die asymmetrische und 8b die symmetrische Bindung zeigt.

Die Poldichte wird getrennt angegeben hinsichtlich der Dichte in Kettrichtung (1. Spalte) oder der Dichte in Schussrichtung (2. Spalte). Angegeben werden hier die Zahl der Polhenkel pro Zentimeter. Ein Polhenkel besteht regelmäßig aus zwei Polschenkeln.

Die dritte Gruppe der Parameter umfasst das Polmaterial. Hier sind lediglich drei Beispiele angeführt, nämlich Wolle, Polypropylen PP oder Polyacrylnitril PAN. Dieses Polmaterial kann durch die Fadenstärke (denier) untergliedert werden.

Die vierte und die fünfte Parametergruppe bezieht sich auf das Material der Schneidmesser 11 oder dessen Form. Als Material des Messers können zweckmäßiger Weise Stahl, Hartmetall oder Keramik eingesetzt werden. Diese Materialien bilden scharfe formbeständige und nachschleiffähige Schneiden aus.

Die Materialgruppe, die an ihrer Schneidfläche mit Korundkörnern oder mit Diamanten besetzt ist, kann unterschiedliche Bindemittel aufweisen, nämlich Kunststoffe, Hartgummi oder Metall. In diesem Fall wird die Schneide des Messers 11b überwiegend durch vorstehene Oberflächen von Korund- oder Diamantkörnem gebildet, die mit ihrem hinteren Teil vom Bindemittel umschlossen und gehalten werden. Der Schneidvorgang ähnelt in diesem Fall einem Trennschleifvorgang.

Die scharfkantigen Korund- oder Diamantkömer ritzen die Fasern des Polmaterials an, so dass sie beim Auseinanderführen der Ober- und der Unterware oder bei besonderen Spannvorgängen sich voneinander lösen. Der Vorteil dieser letztgenannten Messermaterialien besteht in einer sehr hohen Lebensdauer. Dabei sind Schleifvorgänge nur äußerst selten vorzunehmen. Bei einem Schleifvorgang werden die an der Oberfläche wirksamen Korund- oder Diamantpartikel herausgesch lagen, so dass nach dem Abarbeiten der einschließenden Bindemittel eine neue Gruppe scharfkantiger Korund- oder Diamantsplitter wirksam ist.

Die Unterscheidung der Messer nach ihrer Form erfolgt zunächst nach der Zahl der nacheinander wirksamen Spitzen oder Bögen. Ein Messer mit einer Spitze zeigen uns die Figuren 10 bis 12. Während ein Messer mit zwei Spitzen (wirksamen Spitzen) in Fig. 13 dargestellt ist. Symmetrische oder asymmetrische Spitzen bzw. symmetrische und asymmetrische Bögen sind in den Figuren 10 und 11 dargestellt.

Die erste Gruppe von Parametern der Pole kann der Bediener der Webmaschine in Abhängigkeit von den Vorgaben für die Qualität des Teppichs hinsichtlich Polbindung, Poldichte und Polmateria! über eine Eingabeeinheit 51 vorgeben.

Die Parameter zum Material und zur Form des Messers richten sich nach den verfügbaren Werkzeugen. Man kann dem Steuerrechner 5 zur Kombination dieser Parameter bestimmte Vorzugsreihen zuordnen. Der Rechner ist damit in der Lage, u. U. fehlende Parameter zu ersetzen. Aus den ermittelten Kombinationen kann der Steuerrechner - ebenfalls nach Erfahrungswerten - die Häufigkeit des Schleifvorganges und die Häufigkeit der Nachstellvorgänge bestimmen. In gleicher Weise kann der Rechner Stop-Signale ausgeben, die mit der Aufforderung zum Messerwechsel verbunden sind.

Die angegebenen Parameter und Schleif- und Nachstellzyklen sind in dieser Aufstellung nur beispielhaft angegeben, wobei das Beispiel die Tendenz und nicht die wahre Zuordnung der Parameter zu den Steuerbefehlen wiedergibt.

### Bezugszeichenliste

- **1, 1'**: **Messerschlitten**
- 11, 11': Schneidmesser, allgemein
- 11a, 11b,11 c: Schneidmesser, Varianten
- 110: Spannabschnitt
- 113: Korund-/Diamantkörner
- 12: Grundkörper
- 121: Führung
- 13: Spannhebel
- 131, 131': Klemmplatte
- 1311: Klemmzapfen
- 132: Kugelgelenk
- 133: Feder
- 134: Lager
- 14: Liftspindel
- 141: Zahnrad
- 15: Druckbolzen
- 151: Feder
- 13/14/15: Nachstelleinrichtung
- 16: Zahnriemen
- **2**: **Führungsschiene**
- 21, 21': Gleitbeläge
- 22: Zahnstange
- **3, 3'**: **Schleifeinrichtung**
- 31: Schleifkörper
- 311: Träger
- 312??: Führung
- 313??: Lager
- 314: Feder
- 315: Stellzylinder
- 316: Stellventil
- 32: Abzieher
- 321: Abziehhebel
- 33: Führungskörper
- **4**: **Doppelflorgewebe**
- 41: Florgewebe
- 42: Florgewebe
- 43, 43': Gewebekante
- 44: Gewebebreite
- **5**: **Steuereinheit**
- 51: Eingabeeinheit
- 52: Umschalter / Betriebsart
- 53: Speicher
- 54: Steuerbereich / Normalbetrieb
- 541: - Steuerung - Schneiden
- 542: - Steuerung - Schneiden / Schleifen
- 543: - Steuerung - Schneiden / Nachstellen
- 55: Steuerbereich / Kriechgang - Tippbetrieb
- 56, 56': Geber / Temperatur, Schneidmesser
- 561, 561': Sender
- 562, 562': Auswerteeinheit
- 57: Geber / Bahn der Messerspitze
- 571: Auswerteeinheit / Nachstellen
- 572: Auswerteeinheit / Stop
- 6: Nachstellvorrichtung

- A: Beschleunigungs-Zeit-Verlauf am Messerschlitten - prior art- gemessen
- B: Weg-Zeit-Verlauf des Messerschlittens
- C: Weg-Zeit-Verlauf der Weblade
- **D**: **Beschleunigungs-Zeit-Verlauf - Antriebsprogramm**
- a: **nach der Erfindung** Abstand
- h: Messerhub / Schneiden
- h1, h1': Messerhub / Schneiden + Schleifen
- h2: Messerhub / Nachstellen
- U1: Überhub /Schleifen
- U2: Überhub / Nachstellen
- S: Weg
- t: Zeit
- γ: Drehwinkel der Hauptwelle
- γ¹: Drehwinkelbereich, Beschleunigungsrastabschnitt
- γ2: Drehwinkelbereich, Beschleunigungsrastabschnitt
- ω: Winkelgeschwindigkeit der Hauptwelle
- P1 ... P6: Polhenkel
- T, T1, T2: Tour (360° Umdrehung der Hauptwelle)

## Patentansprüche

1. Verfahren zum Steuern des Antriebes des Schneidmessers einer Doppelflorwebmaschine zum Trennen eines Doppelflorgewebes (4)
wobei die Antriebsbewegung eines Servomotors über unelastische Übertragungsglieder, insbesondere Zahnriemen (16) auf den parallel zur Gewebeanschlagkante mindestens über die Gewebebreite (44) hin und her bewegbaren Messerschlitten (1), der das Schneidmesser (11) trägt, übertragen wird,
wobei dem Schneidmesser (11) in mindestens einem Wendebereich Überwachungs-, Schleif- und/oder Nachstellvorrichtungen zugeordnet sind,
wobei der Servomotor mittels Steuerrechner (5) den Messerschlitten (1) nach gespeicherten, abrufbaren, modifizierbaren und sich über mindestens eine Webmaschinentour erstreckenden Antriebsprogrammen eine Bewegung nach vorgegebenen Bewegungsgesetzen erteilt,
wobei die Antriebsprogramme so gestaltet sind, dass sie dem Schneidmesser (11) einen in einem Toleranzbereich angesiedelten Geschwindigkeitsverlauf im Gewebe (4) und einen ruck- und stoßfreien Beschleunigungsverlauf für die Bewegungsumkehr erteilen
**dadurch gekennzeichnet,**
**dass** der Geschwindigkeitsverlauf über einen Winkelbereich der Hauptwelle zwischen 30° und 120° nahezu konstant ist und die normierte maximale Geschwindigkeit (F' (z)) von ± 1,4 nicht überschritten wird und die normierte maximale Beschleunigung (F" (z)) kleiner als ± 6 ist.

2. Verfahren nach Anspruch 1, **dadurch gekennzeichnet,**
**dass** die maximale Geschwindigkeit des Messerschlittens (1) über einen Winkelbereich der Hauptwelle in der Mitte des Gewebes zwischen 75° und 95° mit einem Toleranzbereich von max. 5 % konstant ist.

3. Verfahren nach Anspruch 1 oder 2, **dadurch gekennzeichnet,**
**dass** mindesten0s ein zusätzliches Steuerprogamm zur fakultativen Aktivierung eines Schleif- und/oder Nachstellprogrammes für das Schneidmesser (11) vorgesehen ist.

4. Verfahren nach einem der Ansprüche 1 bis 3,
**dadurch gekennzeichnet,**
**dass** dem Antriebsprogramm Programmteile zur Korrektur der Winkelgeschwindigkeit des Servomotors für den Schneidmesserantrieb zum überwiegenden Ausgleich von zyklischen Drehzahlschwankungen der Hauptwelle der Webmaschine zugeordnet sind.

5. Verfahren nach Anspruch 1, **dadurch gekennzeichnet,**
**dass** die Synchronisation des Schneidmesserantriebes mit der Hauptwelle der Webmaschine innerhalb einer oder mehrerer Webmaschinentouren nur in einem oder mehreren vorgegebenen, begrenzten Winkelbereichen nach dem Prinzip der "starren elektrischen Welle" erfolgt und in den übrigen Bereichen nach einer durchschnittlichen Winkelgeschwindigkeit der Hauptwelle gesteuert wird.

6. Verfahren nach Anspruch 5, **dadurch gekennzeichnet,**
**dass** die Synchronisation des Schneidmesserantriebes mit der Hauptwelle der Webmaschine innerhalb einer oder mehrerer Webmaschinentouren ausschließlich in der Phase eines Schussfadenanschlages erfolgt.

7. Verfahren nach Anspruch 1, **dadurch gekennzeichnet,**
**dass** sich das Antriebsprogramm - für einen einzelnen Schneidmesserhub über eine Gewebebreite - über einen Drehwinkel der Hauptwelle der Doppelflorwebmaschine erstreckt,
- der größer ist als der Drehwinkel der Hauptwelle zwischen zwei
- aber kleiner ist als der Drehwinkel zwischen drei oder mehreren Schussfadenanschlägen und
**dass** die zusätzlichen Steuerprogrammteile zur fakultativen Aktivierung von Schleif- oder Nachstellprogrammen zwischen dem zweiten und dem dritten Schussfadenanschlag abgearbeitet werden.

8. Verfahren nach einem der Ansprüche 1 oder 2 und 3,
**dadurch gekennzeichnet,**
**dass** für den Normalbetrieb der Doppelflorwebmaschine mindestens drei verschiedene Arbeitsprogramme, nämlich für den normalen Schneidmesserhub mit jeweils einfachem Wendehub außerhalb der Gewebebreite, für den normalen Schneidmesserhub mit integriertem Schleifvorgang und für den normalen Schneidmesserhub mit integriertem Nachstellvorgang gespeichert und nach Aufruf abgearbeitet werden.

9. Verfahren nach Anspruch 8, **dadurch gekennzeichnet,**
**dass** die drei verschiedenen Arbeitsprogramme unterschiedliche Hubgrößen des Messerschlittens steuern, nämlich
- einen mit einer ersten Hubgröße (h) mit Wendeabschnitten au-βerhalb der Gewebebreite,
- einen mit einer zweiten Hubgröße (h1, h1'), die einen ersten Überhub (U1, U1') über den/die Wendeabschnitt(e) hinaus einschließt, der/die sich bis in die Position(en) der Schleifvorrichtung(en) (3, 3') erstreckt(en) und
- einen mit einer dritten Hubgröße (h2), die einen zweiten Überhub (U2) über einen Wendeabschnitt hinaus einschließt, der sich bis in die Position der Nachstellvorrichtung (6) erstreckt.

10. Verfahren nach Anspruch 1, 2 und / oder 8,
**dadurch gekennzeichnet,**
**dass** unterschiedliche abrufbare Arbeitsprogramme für unterschiedliche Poleinbindungsarten, insbesondere eintourige symmetrische Polbindungsart; zwei-, drei-, oder mehrtourige symmetrische oder asymmetrische Poleinbindungsarten, und/oder für unterschiedliche Poldichten vorgesehen sind.

11. Verfahren nach einem der Ansprüche 1, 8 und/oder 10,
**dadurch gekennzeichnet,**
**dass** unterschiedliche Arbeitsprogramme für nach ihrem Werkstoff und/oder ihrer Form unterschiedene Schneidmesser, insbesondere Stahlmesser, Hartmetallmesser; Keramikmesser; Trennschl eifmesser bzw. ein- oder mehrschneidige Messer, vorgesehen sind.

12. Verfahren nach Anspruch 8, **dadurch gekennzeichnet,**
**dass** die aktuelle Temperatur des Schneidmessers (11) erfasst und dem Steuerrechner (5) zugeleitet wird,
**dass** die Arbeitsprogramme für Schneidvorgänge Auswerteprogramme für aktuelle Temperaturwerte des Schneidmessers enthalten und
**dass** beim Erreichen eines vorgegebenen Grenzwertes für die Temperatur des Schneidmessers mittels Steuerechner ein Arbeitsprogramm mit integriertem Schleifvorgang aktiviert wird.

13. Verfahren nach Anspruch 8, **dadurch gekennzeichnet,**
**dass** die aktuellen Positionswerte für die Bahn der Spitze des Schneidmessers (11) erfasst und dem Steuerrechner (5) zugeleitet werden,
**dass** die Arbeitsprogramme für Schneidvorgänge Auswerteprogramme für Positionswerte für die Bahn der Spitze des Schneidmessers enthalten und
**dass** beim Erreichen eines vorgegebenen Grenzwertes für die Positionswerte der Spitze des Schneidmessers mittels Steuerrechner ein entsprechendes Arbeitsprogramm mit integriertem Nachstellvorgang für das Messer (11) am Messerschlitten (1) oder der Webmaschinenstopp aktiviert wird.

14. Doppelflorwebmaschine mit einer Vorrichtung zum gesteuerten Antreiben des am Messerschlitten (1) fixierten Schneidmessers (11) für das Trennen eines Doppelflorgewebes (4),
mit einem Servomotor zum Antreiben des Messerschlittens (1) über einen Zahnriemen (16) oder eine Kugelspindel entlang einer Führungsbahn,
mit einem Steuerrechner zur Vorgabe von Antriebsprogrammen für den Servomotor und dessen Synchronisation mit der Drehbewegung der Hauptwelle der Doppelflorwebmaschine,
wobei die Vorrichtung so gesteuert ist, dass
- die Antriebsbewegung eines Servomotors über unelastische Übertragungsglieder, insbesondere Zahnriemen (16) auf den parallel zur Gewebeanschlagkante mindestens über die Gewebebreite (44) hin und her bewegbaren Messerschlitten (1), der das Schneidmesser (11) trägt, übertragen wird,
- dem Schneidmesser (11) in mindestens einem Wendebereich Überwachungs-, Schleif- und/oder Nachstellvorrichtungen zugeordnet sind,
- der Servomotor mittels Steuerrechner (5) den Messerschlitten (1) nach gespeicherten, abrufbaren, modifizierbaren und sich über mindestens eine Webmaschinentour erstreckenden Antriebsprogrammen eine Bewegung nach vorgegebenen Bewegungsgesetzen erteilt, und
- die Antriebsprogramme so gestaltet sind, dass sie dem Schneidmesser (11) einen in einem Toleranzbereich angesiedelten Geschwindigkeitsverlauf im Gewebe (4) und einen ruck- und stoßfreien Beschleunigungsverlauf für die Bewegungsumkehr erteilen,
**dadurch gekennzeichnet,**
**dass** der Geschwindigkeitsverlauf über einen Winkelbereich der Hauptwelle zwischen 30° und 120° nahezu konstant ist und die normierte maximale Geschwindigkeit (F' (z)) von 1,4 nicht überschritten wird und die normierte maximale Beschleunigung (F" (z)) kleiner als 6 ist,
**dass** mindestens einer Vorrichtung für das Schleifen des Schneidmessers und eine Vorrichtung für das Nachstellen des Schneidmessers vergesehen sind und
**dass** dem Schneidmesser (11) am Messerschlitten (1) mindestens ein Sensor (56) für die Temperaturmessung am Schneidmesser (11) und /oder ein Sensor (57) für die Erfassung der Position der Bahn der Schneidmesserspitze (11) zugeordnet ist,
**dass** Mittel für die Übertragung der Messwerte der Sensoren oder des Sensors an den Steuerrechner (Schleifkontakt; Sender 561 und Empfänger) vorgesehen sind und
**dass** der Steuerrechner (5) Ausgänge zur Aktivierung der Schleifvorrichtung (3) und der Nachstellvorrichtung (6) aufweist.

15. Vorrichtung nach Anspruch 14, **dadurch gekennzeichnet,**
**dass** am Messerschlitten (1) ein ansteuerbares, keilförmiges Spreizelement (14), angeordnet ist
- das sich zwischen einer gegenüber dem Messerschlitten (1) unbeweglichen (12) und einer dazu beweglichen Klemmbacke (131) für das Schneidmesser (11) befindet und
- das im Bereich der Nachstellposition das Spreizelement (14) mittels gestellfest gelagerter Stellmittel (22) zum Lösen und/oder Fixieren des Schneidmessers (11) relativ zum Messerschlitten (1) bewegbar ist.

## Claims

1. A method for controlling the drive of the cutting blade of a loom for double-pile weaving for cutting a double-pile fabric (4)
wherein the driving motion of a servo motor is transmitted via rigid transmission elements, in particular toothed belts (16) on the blade carriage (1) that carries the cutting blade (11) and can be moved back and forth in parallel to the fabric stop bar across at least the fabric width (44),
wherein monitoring, sharpening, and/or adjusting devices are associated with the cutting blade (11) in at least one turnaround section;
wherein the servo motor uses the control computer (5) to assign a motion according to preset motion rules to the blade carriage (1) based on drive programs that are stored, retrievable, modifiable, and cover at least one full course of the loom;
wherein said drive programs are designed in such a way that they provide the cutting blade (11) with a cutting speed through the fabric (4) within a range of tolerance and smooth and jerk-free acceleration for reversing motion;
**characterized**
**in that** the speed remains almost constant in an angular range of the main shaft from 30° to 120° and the standardized maximum speed (F' (z)) of +/- 1.4 is not exceeded, and the standardized maximum acceleration (F" (z)) is smaller than +/- 6.

2. The method according to claim 1, **characterized**
**in that** the maximum speed of the blade carriage (1) is constant across an angular range of the main shaft at the centre of the fabric from 75° to 95° at a maximum tolerance of 5%.

3. The method according to claims 1 or 2, **characterized**
**in that** at least one additional control program is provided for optional activation of a sharpening and/or adjustment program for the cutting blade (11).

4. The process according to any one of claims 1 through 3, **characterized**
**in that** the drive program is associated with program parts for adjusting the angular speed of the servo motor for driving the cutting blade, mainly to compensate for cyclic variations in speed of the main shaft of the loom.

5. The method according to claim 1, **characterized**
**in that** the cutting blade drive is synchronized with the main shaft of the loom within one or more courses of the loom only in one or several preset, limited angular ranges based on the principle of the "rigid electric shaft" and that control is based on an average main shaft speed in all other ranges.

6. The method according to claim 5, **characterized**
**in that** the cutting blade drive is synchronized with the main shaft of the loom within one or several courses of the loom in the phase of a weft stop only.

7. The method according to claim 1, **characterized**
**in that** the drive program covers an angle of rotation of the main shaft of the double-pile loom for a single cutting blade stroke across one fabric width;
- said angle of rotation being greater than the angle of rotation of the main shaft between two
- but smaller than the angle of rotation between three or more weft stops, and
**in that** additional control program parts for optional activation of sharpening or adjusting programs are executed between the second and third weft stops.

8. The method according to any one of claims 1 or 2 or 3, **characterized**
**in that** for normal operation of the double-pile loom, a minimum of three working programs are stored and run when called up: for the regular cutting blade stroke with a simple turnaround stroke outside the fabric width, for the regular cutting blade stroke with an integrated sharpening process, and for the regular cutting blade stroke with an integrated adjusting process.

9. The method to claim 8, **characterized**
**in that** the three working programs control different stroke variables of the blade carriage, namely
- one with a first stroke (h) with turnaround sections outside the fabric width;
- one with a second stroke (h1, h1') that includes a first overtravel (U1, U1') beyond the turnaround section(s) stretching to position(s) of the sharpening tool(s) (3, 3'), and
- one with a third stroke (h2) that includes a second overtravel (U2) beyond a turnaround section that stretches to the position of the adjusting device (6).

10. The method according to claims 1, 2, and/or 8, **characterized**
**in that** different retrievable working programs are provided for different types of binding the pile, in particular, one-course symmetrical pile-binding; two-, three- or multi-course symmetrical or asymmetrical pile binding, and/or for different pile densities.

11. The method according to any one of claims 1, 8, and/or 10, **characterized**
**in that** different working programs are provided for cutting blades of different materials and/or shapes, in particular, steel blades, carbide blades, ceramic blades, parting-off grinders, or single- or multiple-edge blades.

12. The method according to claim 8, **characterized**
**in that** the actual temperature of the cutting blade (11) is measured and forwarded to the control computer (5);
**in that** the working programs for cutting processes include evaluation programs regarding the actual cutting blade temperature; and
**in that** the control computer activates a working program with an integrated sharpening process if a preset limit for the cutting blade temperature is reached.

13. The method according to claim 8, **characterized**
**in that** the actual position values of the path of the tip of the cutting blade (11) are measured and forwarded to the control computer (5);
**in that** the working programs for cutting operations include evaluation programs for position values for the path of the tip of the cutting blade; and
**in that** the control computer activates a working program with an integrated adjustment process for the cutting blade (11) on the blade carriage (1) or a loom shutdown if a preset limit is reached for the position values of the tip of the cutting blade.

14. A double-pile loom with an apparatus for controlled driving of the cutting blade (11) fixed to the blade carriage (1) for cutting a double-pile fabric (4);
with a servo motor for driving the blade carriage (1) via a toothed belt (16) or a ball screw along a guideway,
with a control computer for presetting drive programs for the servo motor and for synchronizing the servo motor with the rotation of the main shaft of the double-pile loom;
said apparatus being controlled in such a way that
- the driving motion of a servo motor is transmitted via rigid transmission elements, in particular toothed belts (16) on the blade carriage (1) that carries the cutting blade (11) and can be moved back and forth in parallel to the fabric stop bar across at least the fabric width (44);
- monitoring, sharpening, and/or adjusting devices are associated with the cutting blade (11) in at least one turnaround area;
- the servo motor uses the control computer (5) to assign a motion according to preset motion rules to the blade carriage (1) based on drive programs that are stored, retrievable, modifiable, and cover at least one full course of the loom;
- said drive programs being designed in such a way that they provide the cutting blade (11) with a cutting speed through the fabric (4) within a range of tolerance and smooth and jerk-free acceleration for reversing motion;
**characterized**
**in that** the speed remains almost constant in an angular range of the main shaft from 30° to 120° and the standardized maximum speed (F' (z)) of +/- 1.4 is not exceeded, and the standardized maximum acceleration (F" (z)) is smaller than +/- 6;
**in that** at least one device for sharpening the cutting blade and one device for adjusting the cutting blade are provided; and
**in that** the cutting blade (11) on the blade carriage (1) is associated with at least one sensor (56) for temperature measurement on the cutting blade (11) and/or one sensor (57) for detecting the position of the path of the tip of the cutting blade (11);
**in that** means are provided for transmitting the measured values from the sensor(s) to the control computer (sliding contact; transmitter 561 and receiver); and
**in that** the control computer (5) comprises outputs for activating the sharpening device (3) and the adjusting device (6).

15. The apparatus according to claim 14, **characterized**
**in that** an addressable, wedge-shaped expansion element (14) is provided on the blade carriage (1)
- that is located between a pair of clamping jaws, one of which being fixed (12) and one movable (131) in relation to the blade carriage (1) for the cutting blade (11); and
- that the expansion element (14) can be moved in the adjusting position using adjusting means on a frame-fixed bearing (gear rack 22) for loosening and/or fixing the cutting blade (11) in relation to the blade carriage (1).

## Revendications

1. Procédé de commande de l'entraînement d'un couteau d'un métier à tisser double pièce afin de séparer un tissu double poil (4),
dans lequel le déplacement d'entraînement d'un servomoteur est transmis par des éléments de transmission non élastiques, en particulier des courroies dentées (16), sur le coulisseau (1) pouvant être déplacé par va-et-vient parallèlement à la lisière du tissu au moins sur la largeur de tissu (44), le coulisseau portant le couteau (11),
dans lequel des dispositifs de surveillance, d'affûtage et/ou de réglage sont associés au couteau (11) dans au moins une zone de virage,
dans lequel le servomoteur communique au couteau (1), au moyen d'un ordinateur de commande (5), selon des programmes d'entraînement mémorisés, extractibles, modifiables et s'étendant sur au moins un passage de métier, un déplacement selon des lois de déplacement prédéfinies,
dans lequel les programmes d'entraînement sont élaborés de façon telle qu'ils communiquent au couteau (11) une allure de vitesse, ancrée dans une gamme de tolérance, dans le tissu (4) et une allure d'accélération sans à-coups et sans heurts pour le déplacement de retour,
**caractérisé en ce que** l'allure de vitesse est presque constante sur une plage angulaire de l'arbre principal entre 30° et 120°, la vitesse maximale normalisée (F'(z)) de ± 1,4 ne doit pas être dépassée, et l'accélération maximale normalisée (F"(z)) est inférieure à ± 6.

2. Procédé selon la revendication 1,
**caractérisé en ce que** la vitesse maximale du coulisseau (1) est constante sur une plage angulaire de l'arbre principal au milieu du tissu, entre 75 et 95°, avec une plage de tolérance de 5 % au maximum.

3. Procédé selon la revendication 1 ou 2,
**caractérisé en ce qu'**au moins un programme de commande supplémentaire est prévu pour l'activation facultative d'un programme d'affûtage et/ou de réglage du couteau (11).

4. Procédé selon l'une des revendications 1 à 3,
**caractérisé en ce que** sont associées au programme d'entraînement des parties de programme destinées à corriger la vitesse angulaire du servomoteur pour l'entraînement du couteau en vue d'un équilibrage prépondérant des fluctuations de régime cycliques de l'arbre principal du métier à tisser.

5. Procédé selon la revendication 1,
**caractérisé en ce que** la synchronisation de l'entraînement de couteau avec l'arbre principal du métier à tisser au sein d'un ou de plusieurs passages de métier se fait uniquement dans une ou plusieurs plages angulaires limitées prédéfinies selon le principe de « l'arbre électrique fixe », et est commandée dans les zones restantes selon une vitesse angulaire moyenne de l'arbre principal.

6. Procédé selon la revendication 5, **caractérisé en ce que** la synchronisation de l'entraînement de couteau avec l'arbre principal du métier à tisser au sein d'un ou de plusieurs passages de métier se fait exclusivement dans la phase d'une butée des fils de trame.

7. Procédé selon la revendication 1, **caractérisé**
**en ce que** le programme d'entraînement s'étend - pour une course de couteau individuelle sur une largeur de tissu - sur un angle de rotation de l'arbre principal du métier à tisser double pièce,
- qui est supérieur à l'angle de rotation de l'arbre principal entre deux,
- mais inférieur à l'angle de rotation entre trois ou plusieurs butées de fils de trame, et
**en ce que** les parties de programme de commande supplémentaires pour l'activation facultative des programmes d'affûtage ou de réglage sont exécutées entre la seconde et la troisième butée des fils de trame.

8. Procédé selon l'une des revendications 1 ou 2 et 3,
**caractérisé en ce que** pour le fonctionnement normal du métier à tisser double pièce, au moins trois programmes de travail différents, à savoir pour la course de couteau normale avec respectivement une simple course de virage à l'extérieur de la largeur de tissu, pour la course normale de couteau avec processus d'affûtage intégré et pour la course normale de couteau avec processus de réglage intégré, sont mémorisés et exécutés après extraction.

9. Procédé selon la revendication 8, **caractérisé en ce que** les trois programmes de travail différents commandent différentes valeurs de course du couteau, à savoir
- un avec une première valeur de course (h) avec segments de virage à l'extérieur de la largeur du tissu,
- un avec une seconde valeur de course (h1, h1'), qui incorpore une première course supplémentaire (U1, U1') au-delà du ou des segments de virage, qui s'étend jusqu'à la ou les positions du ou des dispositifs d'affûtage (3, 3'), et
- un avec une troisième valeur de course (h2), qui incorpore une seconde course supplémentaire (U2') au-delà d'un segment de virage, qui s'étend jusqu'à la position du dispositif de réglage (6).

10. Procédé selon la revendication 1, 2 et/ou 8,
**caractérisé en ce que** différents programmes de travail extractibles sont prévus pour différents types d'armures de poils, en particulier un type d'armure de poils symétrique à un passage, un type d'armure de poils symétrique ou asymétrique à deux, trois passages ou plus et/ou pour différentes densités de poils.

11. Procédé selon l'une des revendications 1, 8 et/ou 10,
**caractérisé en ce que** différents programmes de travail sont prévus pour différents couteaux en fonction de leur matière et/ou de leur forme, en particulier un couteau en acier, un couteau en métal dur, un couteau en céramique, un couteau à tronçonner ou un couteau à un ou plusieurs tranchants.

12. Procédé selon la revendication 8, **caractérisé**
**en ce que** la température réelle du couteau (11) est enregistrée et transmise vers l'ordinateur de commande (5),
**en ce que** les programmes de travail, pour les processus de coupe, contiennent des programmes d'évaluation des valeurs de température réelles du couteau, et
**en ce que**, en cas d'atteinte d'une valeur limite prédéfinie pour la température du couteau au moyen de l'ordinateur de commande, un programme de travail avec processus d'affûtage intégré est activé.

13. Procédé selon la revendication 8, **caractérisé**
**en ce que** la valeur de position réelle pour la trajectoire de la pointe de couteau (11) est enregistrée et transmise vers l'ordinateur de commande (5),
**en ce que** les programmes de travail pour les processus de coupe comportent des programmes d'évaluation des valeurs de position pour la trajectoire de la pointe du couteau, et
**en ce que**, en cas d'atteinte d'une valeur limite prédéfinie pour la valeur de position de la pointe du couteau, au moyen de l'ordinateur de commande, un programme de travail correspondant avec processus de réglage intégré du couteau (11) au niveau du coulisseau (1) ou arrêt du métier à tisser est activé.

14. Métier à tisser double pièce
comportant un dispositif permettant de commander l'entraînement du couteau (11) fixé au coulisseau (1) pour la séparation d'un tissu double pièce (4),
comportant un servomoteur destiné à entraîner le coulisseau (1) via une courroie dentée (16) ou une broche sphérique le long d'une trajectoire de guidage,
comportant un ordinateur de commande destiné à définir des programmes d'entraînement du servomoteur et sa synchronisation avec le déplacement en rotation de l'arbre principal du métier à tisser,
dans lequel le dispositif est commandé de façon telle que
- le déplacement d'entraînement d'un servomoteur est transmis, par des organes de transmission non élastiques, en particulier des courroies dentées (16), sur le coulisseau (1) pouvant être déplacé par va-et-vient parallèlement à la lisière du tissu au moins sur la largeur de tissu (44), le coulisseau portant le couteau (11),
- des dispositifs de surveillance, d'affûtage et/ou de réglage sont associés au couteau (1) dans au moins une zone de virage,
- le servomoteur communique, au moyen d'un ordinateur de commande (5), au couteau (1), selon des programmes d'entraînement mémorisés, extractibles, modifiables et s'étendant sur au moins un passage de métier, un déplacement selon des lois de déplacement prédéfinies, et
- les programmes d'entraînement sont élaborés de façon telle qu'ils communiquent au couteau (11) une allure de vitesse, ancrée dans une gamme de tolérance, dans le tissu (4) et une allure d'accélération sans à-coups et sans heurts pour le déplacement de retour,
**caractérisé**
**en ce que** l'allure de vitesse est presque constante sur une plage angulaire de l'arbre principal entre 30° et 120° et la vitesse maximale normalisée (F'(z)) de ± 1,4 ne doit pas être dépassée, et en ce que l'accélération maximale normalisée (F"(z)) est inférieure à ± 6,
**en ce que** au moins un dispositif est prévu pour l'affûtage du couteau et un dispositif pour le réglage du couteau, et
**en ce qu'**au couteau (11) est associé au niveau du coulisseau (1) au moins un capteur (56) de mesure de la température au niveau du couteau (11) et/ou un capteur (57) pour capter la position de la trajectoire de la pointe de couteau (11), et
**en ce que** sont prévus des moyens pour transmettre les valeurs de mesure des capteurs ou du capteur à l'ordinateur de commande (contact par frottement ; émetteur 561 et récepteur), et
**en ce que** l'ordinateur de commande (5) présente des sorties pour activer le dispositif d'affûtage (3) et le dispositif de réglage (6).

15. Dispositif selon la revendication 14, **caractérisé**
**en ce qu'**au niveau du coulisseau (1) est disposé un élément écarteur cunéiforme commandable (14)
- qui se trouve entre une mâchoire de serrage immobile (12) par rapport au coulisseau (1) et une mâchoire de serrage (131) mobile par rapport à celle-ci, pour le couteau (11), et
- qui peut être déplacé dans la zone de la position de réglage de l'élément écarteur (broche de levée 14), au moyen d'un moyen de commande, logé de façon fixe (22), pour détacher et/ou de fixer le couteau (11) par rapport au coulisseau (1).
